# EUROPÄISCHE PATENTSCHRIFT

(11) **EP 0 526 615 B1**
(45) Veröffentlichungstag und Bekanntmachung des Hinweises auf die Patenterteilung: **24.08.1994**
(21) Anmeldenummer: 92905553.1
(22) Anmeldetag: 25.02.1992
(51) Int. Cl.: A45B 19/00

(54) **SCHIRM, INSBESONDERE GROSSCHIRM**
SUNSHADE, IN PARTICULAR LARGE SUNSHADE
PARASOL, NOTAMMENT PARASOL DE GRANDE TAILLE

(30) Priorität: 27.02.1991 DE 4106221
(43) Veröffentlichungstag der Anmeldung: 10.02.1993
(73) Patentinhaber: Becher Textil- und Stahlbau GmbH, D-51645 Gummersbach (DE)
(72) Erfinder: BECHER, Klaus, D-5270 Gummersbach 31 (DE)
(74) Vertreter: Stachow, Ernst-Walther, Prof. Dr.
(86) Internationale Anmeldenummer: DE9200153
(87) Internationale Veröffentlichungsnummer: WO9215217

(56) Entgegenhaltungen:
- DE-A- 2 803 857
- US-A- 3 870 062
- US-A- 4 424 824

## Beschreibung

Die Erfindung bezieht sich auf einen Schirm, insbesondere Großschirm, Gartenschirm, Standschirm u.dgl. mit einem Schirmstock, einem in dem Schirmstock teleskopartig verschiebbaren Stockteil, an dem Dachstangen mittels einer Krone angelenkt sind, und mit Stützstreben zwischen einem längs des Schirmstockes verschiebbaren Läufer und den Dachstangen, sowie mit einem Dachbezug. Der verschiebbare Stockteil steht mit einer in dem Schirmstock gelagerten Gewindespindel in Verbindung und der Läufer ist mit dem Stockteil mittels eines über eine Umlenkrolle geführten flexiblen Zuggliedes verbunden.

Ein solcher Schirm ist beispielsweise in der US-A-4 424 824 beschrieben. Bei einer solchen Gestaltung des Schirms ist es möglich, den in dem Schirmstock gleitend gelagerten Stockteil, der die Dachstangen trägt, unter Aufwendung einer geringen Kraft verschieben zu können, und dabei den Läufer zwangsmäßig zu heben und mittels der Stützstreben die Dachstangen in die Offenstellung zu bringen und in dieser abzustützen. Die Bewegungen des Stockteils und des Läufers sind gegenläufig. Zum Öffnen des Schirms wird der Stockteil mittels der Gewindespindel abgesenkt, während der Läufer durch das flexible Zugglied angehoben wird. Zum Schließen des Schirms wird der Teleskopstockteil in die Höhe gefahren, während der Läufer in dem Schirmstock nach unten gleitet. Das Verschieben des Läufers nach unten erfolgt durch das Eigengewicht desselben und durch das anteilige Gewicht der Stützstreben und der Dachstangen. Der Handbetätigungsmechanismus wird bevorzugt für Schirme verwendet, deren Spannweite im Durchmesser 4 bis 8 m betragen. We-sentlich ist hierbei, daß man einen Schirm erhält, dessen Schirmdach bei geöffnetem Schirm äußerst straff gespannt werden kann.

Aus der US-A-38 70 062 ist ein Schirm mit pagodenartig gespannter Dachhaut bekannt, der mit einer Überkrone versehen ist. Dieser ist starr mit dem verschiebbaren Stockteil verbunden wobei die Dachstangen teleskopierbar sind.

Aufgabe der Erfindung ist es, einen Schirm der genannten Art in der Weise weiterzuentwickeln, daß man einen Schirm erhält, dessen Schirmdach von der Schirmspitze bis zu den Dachstangenenden mehr oder weniger konkav verläuft, so daß sich eine Art Pagodenform ergibt. Dabei ist es wichtig, daß das Schirmdach von der Schirmspitze bis zu den Dachstangenenden unter Spannung steht.

Die Erfindung zeichnet sich dadurch aus, daß eine weitere längs des Stockteiles verschiebbare Krone als Überkrone vorgesehen ist, an der der an den Dachstangenenden befestigte Dachbezug angebracht ist, daß die Überkrone Druckstäbe aufweist, deren untere Enden durch ein gemeinsames Führungsteil längs des Stockteils geführt sind und daß am Schirmstock ein ringförmiges Auflager als Abstützung für das Führungsteil vorgesehen ist.

Durch eine solche Ausbildung des Schirms der anfangs beschriebenen Art wird erreicht, daß sich mit einfachen Mitteln ein Schirm erhalten läßt, der bei einer Pagodenart ein unter erheblicher Spannung stehendes faltenfreies Schirmdach aufweist, wobei der Pagodenschirm mechanisch und aerodynamisch eine hohe Stabilität besitzt. Der Schirm erhält eine Eigensteifigkeit und eine Eigenstabilität, ohne daß man noch zusätzlich Vorspannungskräfte einbringen muß. Mit der normalen Spannung des Schirmdaches wird eine völlig gleiche Spannung des Schirmbezuges erzielt. Die Mittel hierzu sind baulich einfach. Man kommt mit wenigen zusätzlichen Teilen aus. Das Öffnen und Schließen des Schirms kann, wie bei einen Normalschirm dieser Art, leicht durchgeführt werden.

Gemäß den weiteren Merkmalen der Erfindung bilden Überkronen, Druckstäbe und Führungsteil ein starres, stabiles Verbundteil. Die Druckstäbe können durch Bohrungen u.dgl. an der Dachstangenkrone hindurchgeführt werden, so daß eine körperliche Behinderung beim Öffnen und Schließen des Schirmes nicht eintreten kann.

Das ringförmige Auflager ist zweckmäßig am oberen Ende des Schirmstockes angeordnet. Dieses kann Aufnahmeelemente für die Druckstabenden erhalten, wobei die Aufnahmeelemente höhenverstellbar sind. Zweckmäßig besitzen die Druckstäbe für die Begrenzung der Verschiebung der Überkrone Anschläge. Solche Anschläge bestehen vorzugsweise aus Verdickungen der Stäbe.

Zur Unterstützung der Pagodenform kann vorgesehen sein, daß die radialen Segmente des textilen Dachbezuges an den Längsseiten des Deieckgebildes mehr oder weniger konkav verlaufend geschnitten sind.

Die Erfindung wird anhand eines in der Zeichnung dargestellten Ausführungsbeispiels nachstehend erläutert:
- Fig. 1: zeigt den Schirm gemäß der Erfindung in geschlossener Stellung und im Schema,
- Fig. 2: stellt den Schirm der Fig. 1 in geöffneter Stellung schematisch dar.
- Fig.3 + 4 sowie Fig. 5 + 6: Veranschaulichen die Antriebsvorrichtung für den Schirm der Erfindung in Ansicht und in Seitenansicht schematisch, wobei die Figuren 3 und 4 die Teile bei geöffnetem Schirm und die Figuren 5 und 6 die entsprechenden Teile des Antriebes bei geschlossenem Schirm darstellen.
- Fig. 7: zeigt das System der Anordnung der Überkrone im größeren Maßstab und im Schema,
- Fig. 8: gibt eine phasenmäßige Übersicht über die Bewegung der Überkrone vom geschlossenen zum geöffneten Schirm in Ansicht und im Schema.

Bei der der Erfindung zugrunde liegenden Figur 1 ist ein Schirmstock 2 vorgesehen, in dem ein in Schirmstock 1 teleskopartig verschiebbarer Stockteil 3 vorhanden ist, an dessen oberen Ende eine Krone 4 angebracht ist, an der die Dachstangen 5 angelenkt sind. Längs des Schirmstockes 2 ist ein Läufer 6 schiebbar angeordnet, an dem Stützstreben 7 angelenkt sind, die mit ihrem anderen Ende 8 gelenkig an den Dachstangen 5 angreifen.

Zur Betätigung des Schirmgestelles ist eine Gewindespindel 10 vorgesehen, die am unteren Ende an einem Winkelgetriebe 11 unverschiebbar gelagert ist. Vorteilhaft ist die Gewindespindel 10 als Trapezgewindestange ausgebildet. Das Winkelgetriebe 11 ist in dem Schirmstock 1 ortsfest an einer Halterung 12 gelagert, die an dem Schirmstock befestigt ist. Das Winkelgetriebe kann beispielsweise aus einer Schnecke und einem Schneckenrad bestehen, welches drehfest mit der Gewindespindel 10 verbunden ist. Auf der Gewindespindel 10 ist eine Gewindemutter 13 angeordnet, die an dem Stockteil 3 befestigt ist. Mittels einer Handkurbel 14 kann die Gewindespindel gedreht werden. Der Stockteil 3 und der Läufer 6 stehen durch ein flexibles Zugglied 15 miteinander in Verbindung, das über eine Umlenkrolle 16 läuft. Das flexible Zugglied enthält vorteilhaft ein Drahtseil; man kann auch eine Kette oder dergleichen verwenden. Das eine Ende des Zuggliedes 15 ist mittels eines Befestigungsorgans 17, z.B. einer Schraube oder dergleichen, an dem Stockteil 3 fest angebracht, während das andere Ende des Zuggliedes 15 mit dem Läufer 6 bei 18 fest verbunden ist.

Zum Öffnen des Schirmes wird die Spindel 10 mittels der Handkurbel 14 über das Winkelgetriebe 11 in Drehung versetzt. Dadurch gleitet die Gewindemutter 13 nach unten und zieht den verschiebbaren Stockteil 3 in Richtung zum Schirmstock 1 nach unten. Zugleich wird der Läufer 6 mittels des Zuggliedes 15 am Schirmstock 1 hochgefahren, wodurch das Spreizen der Dachstangen 5 mittels der Stützstreben 7 unterstützt wird. Die Dachstangenkrone 4 wird abgesenkt.

Bei dem Schirm 1 ist eine weitere Krone, d.h. eine Überkrone 20, vorgesehen, an der allein der Dachbezug 21 befestigt bzw. aufgehängt ist, während der untere Rand des Dachbezuges 21 mit den Enden der Dachstangen 5 verbunden ist. An der Überkrone 20 befinden sich Druckstäbe 24, z.B. vier an der Zahl, die mit der Überkrone fest verbunden sind und eine bauliche Einheit mit der Überkrone und mit dem an ihr befestigten Dachbezug vertikal verschiebbar sind. Die unteren Enden der Druckstäbe 22 führen zu einem mit ihnen fest verbundenen Plattenstück 23. Überkrone 20, Druckstäbe 22 und das Plattenstück 23 als Stabilisierungsplatte bilden ein in sich stabiles Verbundteil , welches als Ganzes vertikal verschiebbar ist. Das Plattenstück 23 ist mit einer Art Füßen 24 ausgestattet. Am oberen Ende des Schirmstockes 2 ist ein ringförmiges Auflager 25 angeordnet. Das Auflager 25 weist Aufnahmeelemente 26 für die Druckstabenden auf, wobei die Aufnahmeelemente 26 höhenverstellbar sind. Die Aufnahmeelemente 26 sind vorteilhaft einlaufzentrierende, elastisch dämpfende, nach oben offene Aufnahmelager. In diese fahren die unteren Enden der Druckstäbe ein und setzen beim Öffnen des Schirms weich auf. Die unteren Enden der Druckstäbe sind einerseits so ausgebildet, daß sie beim Einfahren in die und Aufsetzen auf den Aufnahmelagern 26 zentriert und zwangsgeführt werden, andererseits in einem Feineinstellungsbereich in der Höhe verstellt werden können. Die Höhenverstellbarkeit der Enden dient der Optimierung der Körperform des geöffneten Schirms. Die Druckstäbe 22 durchsetzen Bohrungen 27 der Dachstangenkrone 4.

Die Druckstäbe 22 sind in entsprechender Höhe mit Anschlagelementen 28 versehen, die die Verschieblichkeit der Dachstangenkrone 4 begrenzen. Vorteilhaft bestehen die Anschläge 28 aus Verdickungen der Stäbe selbst an der betreffenden Stelle.

Durch den Kurbel-/Getriebemechanismus 14 im Inneren des äußeren, nicht beweglichen Schirmstocks zieht die auf dem Getriebe 11 angeflanschte Gewindespindel 10 den inneren Stockteil 3 nach unten weiter in den äußeren Schirmstock 2 hinein. Dadurch wandern zunächst beide Kronen gemeinsam, d.h. um den gleichen Streckenbetrag nach unten.

Da der Läufer 6 mit dem unteren Ende des inneren beweglichen Stockteils 3 durch ein Seil 15 verbunden ist, welches über die am oberen Ende des äußeren, nicht beweglichen Schirmstocks 2 stationär angebrachte Seilrolle 16 gelenkt und geführt wird, bewirkt das Absenken des inneren Stockteils nebst Kronen zugleich das Hochfahren des Läufers 6. Krone und Läufer haben also eine gegenläufige Bewegung.

Die Spreizung der Stützstreben 7 und die Aufwärtsbewegung des Läufers 6 einerseits und die gleichzeitige Spreizung der Dachstangen 5 durch die Abwärtsbewegung der Dachstangenkrone andererseits ist die Folge. Sobald im Verlauf der gemeinsamen Abwärtsbewegung der beiden Kronen 4 und 20 die unteren Enden der Druckstäbe 22 durch das Aufsetzen auf der Auflageplatte 23 in ihrer Abwärtsbewegung gestoppt wird, bleibt die Überkrone 20 stehen, senkt sich also nicht weiter ab, wohingegen die Dachstangenkrone 4 nach unten weiterwandert, d.h. während sich die zwangsläufige Annäherung der Dachstangenkrone 4 und des Läufers 6 fortsetzt.

Bei diesem - bezogen auf die beiden Kronen - alleinigen weiteren Absenken der Dachstangenkrone 4 und dem gleichzeitigen Heben und Spreizen der äußeren Enden der Dachstangen 5 - beides in Relation zu der stationär im Raum verharrenden Überkrone - wird die zunächst sichtbar zu große Streckenlänge des Dachbezuges 21 zwischen den äußeren Enden der Dachstangen einerseits und den entsprechenden radial angeordneten Befestigungspunkten an der Überkrone 20 andererseits stufenlos verringert. Sobald während des weiteren Öffnungsvorganges die radiale Bogenlänge des Dachbezuges 21 der zugehörigen Sekantenlinie (gerade Luftlinie zwischen Dachstangenende und Gegenpunkt der Überkrone) entspricht, ist zwar die Schirmdachkörperform der Pagode dem erkennbaren Formprinzip nach erreicht, aber der Schirm noch nicht gespannt, sondern nur vorgespannt. Dies ergibt sich auch daraus, daß noch Restkurbelwege sichtbar (gewisse Distanz zwischen Oberkante Läufer und auf dem äußeren Schirmstock fest angebrachten mechanischen Anschlag 25) unausgeschöpft verblieben sind bzw. ein nennenswerter Handkurbelwiderstand auch nicht wahrnehmbar ist. Die Dachfläche weist trotz klarer Körperform noch eine Vielzahl von kleineren Falten auf. Die Dachkantenbögen von einem zum nächsten Dachstangenende des Dachbezuges, ebenso die etwa an den Dachstangenbögen fest angesetzten Textilvolants oder Seitenblenden sind noch nicht gestreckt.

Während des restlichen Kurbel-, d.h. Öffnungsprozesses, spürt man den progressiv zunehmenden Handkurbelwiderstand. Die sich noch weiterhin verändernde Geometrie der Dachkonstruktion gegen die stationär im Raum verharrende Überkone 20 bewirkt eine völlige, faltenfreie Ausspannung des Dachbezuges, die völlige Streckung der Dachkantenbögen und etwa angesetzter textiler Seitenblenden unter erkennbar hoher mechanischer Materialspannung (periphere Vorspannung), eine deutlich sichtbare (übrigens auch hörbar: deutlicher Halleffekt, wenn man unter dem Schirm spricht) hohe Materialspannung entlang der radialen Krümmungslinie zur Überkrone (radiale Vorspannung) und eine deutlich sichtbare, idealisierte bzw. optimierte Form des gesamten Dach- bzw. Schirmkörpers (Pagode).

Beim Schließen des Schirms entspannt sich der Dachkörper zunehmend mit jeder Umdrehung der Handkurbel. Es stellt sich ein Längenüberschuß in den Stoffbezugsstrecken bzw. -linien zwischen den Dachstangenenden und ihren entgegengesetzten Befestigungspunkten an der Überkrone ein. Überkrone 20 nebst Druckstäben 22 und Stabilisierungsplatte 23 bewegen sich zunächst nicht nach oben; erst wenn die Dachstangenkrone mit den in ihr befindlichen Durchlaßbohrungen an die Unterkante der oberen Verdickungen 28 der Druckstäbe 22 stößt, hebt sich auch die Überkrone. Dies bedeutet, daß die Dachstangenkrone 4 die Überkrone 2 mit nach oben nimmt. Beide Teile bewegen sich bei untereinander konstantem Höhenabstand gemeinsam weiter nach oben. An dem betreffenden Mitnehmerpunkt zehrt sich der oben erwähnte Längenüberschuß im Stoff des Dachbezuges systematisch wieder auf. Er ist verschwunden, sobald der Schirm geschlossen ist. Die betreffenden Längenüberschüsse stellen sich während des Öffnungs- und Schließvorganges jeweils nur vorübergehend ein.

Die radialen Textilsegmente des in seiner geöffneten Enderscheinung pagodenförmigen Schirms bzw. des Dachbezugs des Schirms sind in ihrer Planabwicklung nicht dreieckig geschnitten und zusammengesetzt; vielmehr sind alle drei Seiten eines gedachten gleichschenkligen Dreiecks im Verhältnis zur Fläche des Dreiecks konkard geschnitten. Der konkav geschnittenen Schenkelseite eines grob dreieckigen Radialsegments liegt also die spiegelbildlich konkav geschnittene Schenkelseite des nächst anschließenden, ebenfalls grob dreieckigen radialen Dachsegments gegenüber. Die zwangsweise mechanische Verbindung solcher diametral konkav konturierten bzw. geschnittenen Schenkelseiten untereinander und im weiteren die Verbindung aller derart konturiert geschnittenen Radialsegmente zum geschlossenen Dachbezug ergibt im komplexen Zusammenwirken mit der Dachkonstruktion einerseits und der gezielten Induktion mechanischer Spannkräfte in systemradialer und -peripherer Richtung andererseits die geometrisch ideale Form der Pagode am voll geöffneten und gespannten Schirmkörper.

## Patentansprüche

1. Schirm, insbesondere Großschirm, Gartenschirm, Standschirm u.dgl., mit einem Schirmstock (2), einem in dem Schirmstock (2) teleskopartig verschiebbaren Stockteil (3), dem Dachstangen (5) mittels einer Krone (4) angelenkt sind, und mit Stützstreben (7) zwischen einem längs des Schirmstockes (2) verschiebbaren läufer (6) und den Dachstangen (5), sowie mit einem Dachbezug (21), wobei der verschiebbare Stockteil (3) mit einer in dem Schirmstock (2) gelagerten Gewindespindel in Verbindung steht und der Läufer (6) mit dem Stockteil (3) mittels eines über eine Umlenkrolle (16) geführten flexiblen Zuggliedes (15) verbunden ist, **dadurch gekennzeichnet**, daß eine weitere längs des Stockteiles (3) verschiebbare Krone (20) als Überkrone vorgesehen ist, an der der an den Dachstangen befestigte Dachbezug angebracht ist, daß die Überkrone (20) Druckstäbe (22) aufweist, deren untere Enden durch ein gemeinsames Führungsteil (23) längs des Stockteils (3) geführt sind und daß am Schirmstock (2) ein ringförmiges Auflager (25) als Abstützung für das führungsteil (23) vorgesehen ist.

2. Schirm nach Anspruch 1, **dadurch gekennzeichnet**, daß Überkrone (20), Druckstäbe (22) und Führungsteil (23) ein starres, stabiles Verbundteil bilden.

3. Schirm nach Anspruch 1 oder 2, **dadurch gekennzeichnet**, daß die Druckstäbe (22) durch Bohrungen (27) o.dgl. der Dachstangenkrone (4) durchgeführt sind.

4. Schirm nach einem der Ansprüche 1 bis 3, **dadurch gekennzeichnet**, daß das ringförmige Auflager (25) am oberen Ende des Schirmstockes (2) angeordnet ist und Aufnahmeelemente (26) für die Druckstangenenden aufweist, wobei die Aufnahmeelemente höhenverstellbar sind.

5. Schirm nach einem der Ansprüche 1 bis 4, **dadurch gekennzeichnet**, daß die Druckstäbe (22) für die Begrenzung der Verschiebung der Überkrone (20) Anschläge (28) besitzen, die aus Verdickungen an den Druckstäben (22) bestehen.

6. Schirm nach einem der Ansprüche 1 bis 5, **dadurch gekennzeichnet**, daß die radialen Segmente des textilen Dachbezuges an den Längsseiten des Dreieckgebildes konkav verlaufend geschnitten sind.

## Claims

1. Sunshade, in particular large sunshade, garden sunshade, standing sunshade or the like with a sunshade pole (2), a pole part (3) that is telescopically displaceable within the sunshade pole (2), to which roof rods (5) are articulated by means of a crown (4), and with supporting struts (7) between a runner (6) which is displaceable along the sunshade pole (2) and the roofing rods (5), and with a roof covering (21), wherein the displaceable pole part (3) is in connection with a threaded spindle mounted in the sunshade pole (2), and the runner (6) is connected to the pole part (3) by means of a flexible tension member (15) guided via a deflection roller (16), characterised in that a further crown (20), which is displaceable along the pole part, is provided as an upper crown, to which the roof covering, which is secured to the roof rods, is attached; in that the upper crown (20) comprises pressure bars (22), the lower ends of which are conducted by a common guide part (23) along the pole part (3); and in that an annular bearing (25) is provided on the sunshade pole (2) as support for the guide part (23).

2. Sunshade according to Claim 1, characterised in that the upper crown (20), pressure bars (22) and guide part (23) form a rigid, stable compound part.

3. Sunshade according to Claim 1 or Claim 2, characterised in that the pressure bars (22) are conducted through bores (27) or the like of the roofing rod crown (4).

4. Sunshade according to any one of Claims 1 to 3, characterised in that the annular mounting (25) is disposed at the upper end of the sunshade pole (2) and comprises accommodating elements (26) for the ends of the pressure rods, wherein the accommodating elements are displaceable as regards height.

5. Sunshade according to any one of Claims 1 to 4, characterised in that the pressure rods (22) for the delimiting of the displacement of the upper crown (20) comprise abutment stops (28), which consist of widenings on the pressure bars (22).

6. Sunshade according to any one of Claims 1 to 5, characterised in that the radial segments of the textile roof covering are cut in a concavely extending manner on the longitudinal sides of the triangular form.

## Revendications

1. Parasol, en particulier parasol de grande taille, parasol de jardin, parasol sur pied, etc. , comprenant un mât de parasol (2), une partie de mât (3) qui peut coulisser de manière télescopique dans le mât de parasol (2) et sur laquelle des branches (5) sont articulées au moyen d'une noix (4), et des fourchettes (7) disposées entre les branches (5) et un coulant (6) qui coulisse le long du mât de parasol (2), ainsi qu'une garniture de couverture (21), la partie de mât coulissante (3) étant raccordée a une broche filetée montée dans le mât de parasol (2) et le coulant (6) étant relié a la partie de mât (3) au moyen d'un organe de traction flexible (15) qui passe sur une poulie de renvoi (16), caractérisé en ce qu'il est prévu une autre noix (20), en tant que noix supérieure, qui peut coulisser le long de la partie de mât (3) et sur laquelle est posée la garniture de couverture fixée aux branches, en ce que la noix supérieure (20) comporte des tiges (22) travaillant à la compression, dont les extrémités inférieures sont guidées le long de la partie de mât (3) par un élément de guidage commun (23), et en ce qu'il est prévu, sur le mât de parasol (2), un support annulaire (25) servant d'appui pour l'élément de guidage (23).

2. Parasol selon la revendication 1, caractérisé en ce que la noix supérieure (20), les tiges (22) travaillant a la compression et l'élément de guidage (23) constituent une pièce composite rigide et stable.

3. Parasol selon la revendication 1 ou 2, caractérisé en ce que les tiges (22) travaillant a la compression passent à travers des trous (27) ou similaires de la noix (4) de montage des branches.

4. Parasol selon l'une quelconque des revendications 1 a 3, caractérisé en ce que le support annulaire (25) est disposé a l'extrémité supérieure du mât de parasol (2) et comporte des éléments de logement (26) pour les extrémités des tiges travaillant a la compression, ces éléments de logement étant réglables en hauteur.

5. Parasol selon l'une quelconque des revendications 1 a 4, caractérisé en ce que, pour la limitation du mouvement coulissant de la noix supérieure (20), les tiges (22) travaillant a la compression comportent des arrêts (28) qui sont constitués par des épaississements sur ces tiges (22).

6. Parasol selon l'une quelconque des revendications 1 a 5, caractérisé en ce que les panneaux radiaux de la garniture textile de couverture sont coupés avec un tracé concave sur les grands côtés de leur forme triangulaire.
